# EUROPÄISCHE PATENTSCHRIFT

(11) **EP 1 398 993 B1**
(45) Veröffentlichungstag und Bekanntmachung des Hinweises auf die Patenterteilung: **17.08.2011**
(21) Anmeldenummer: 03019877.4
(22) Anmeldetag: 01.09.2003
(51) Int. Cl.: H04R 25/00

(54) **Vorrichtung und Verfahren zur Rückkopplungskompensation in einem akustischen Verstärkungssystem, insbesondere in einem Hörgerät**
Apparatus and method for feedback compensation in an acoustic amplification system, especially in a hearing aid
Dispositif et procédé de compensation de la rétroaction dans un système d'amplification acoustique, notament dans une prothèse auditive

(30) Priorität: 13.09.2002 DE 10242700
(43) Veröffentlichungstag der Anmeldung: 17.03.2004
(73) Patentinhaber: Siemens Audiologische Technik GmbH, 91058 Erlangen (DE)
(72) Erfinder: Weidner, Tom, 91056 Erlangen (DE)
(74) Vertreter: Maier, Daniel Oliver

(56) Entgegenhaltungen:
- EP-A- 0 124 798
- WO-A-00/19605
- DE-C1- 19 904 538

## Beschreibung

Die Erfindung betrifft einen Rückkopplungskompensator in einem akustischen Verstärkungssystem zur Kompensation eines Rückkopplungssignals, das bei einer Verstärkung eines Eingangssignals aufgrund eines Rückkopplungspfads von einem verstärkten Ausgangssignal auf das Eingangssignal entsteht, mit einem adaptiven Rückkopplungskompensationsfilter, der ausgehend vom verstärkten Ausgangssignal ein Kompensationssignal erzeugt, und mit einem ersten Filter, der den Frequenzbereich begrenzt, in dem das Kompensationssignal erzeugt wird.

Die Erfindung bezieht sich auch auf ein Hörhilfsgerät mit einem solchen Rückkopplungskompensator.

Des Weiteren bezieht sich die Erfindung auf ein Verfahren zur Kompensation eines Rückkopplungssignals in einem akustischen System, wobei das Rückkopplungssignal bei einer Verstärkung eines Eingangssignals aufgrund eines Rückkopplungspfads von einem verstärkten Ausgangssignal auf das Eingangssignal entsteht, und wobei ein adaptiver Rückkopplungskompensationsfilter ein Kompensationssignal zur Nachbildung des Rückkopplungssignals ausgehend vom verstärkten Ausgangssignal erzeugt. Die Erfindung bezieht sich auch auf eine Anwendung des Verfahrens in einem Hörhilfsgerät.

Bei Hörhilfsgeräten besteht allgemein das Problem einer unerwünschten akustischen Rückkopplung (Feedback) zwischen einem Hörwandler und einem Mikrofon. Ursache für Rückkopplung ist eine Amplitude rückgekoppelter Frequenzen im Eingangssignal, die jenseits der Stabilitätsgrenze liegt. Eine solche Rückkopplung kann Pfeifgeräusche oder andere Störungen verursachen und dadurch den Nutzen des Hörhilfsgerätes für den Hörhilfsgeräteträger erheblich verringern oder sogar auf Null reduzieren. Je nach den Eigenschaften des Hörhilfsgeräts und der Hörsituation kann eine Rückkopplung bei unterschiedlichen Frequenzen auftreten.

Mit Hilfe von adaptiven Rückkopplungskompensatoren der eingangs beschriebenen Art wird ein Kompensationssignal erzeugt, das vom Eingangssignal vor der Verstärkung subtrahiert wird und das derart beschaffen ist, dass eine eine Rückkopplung verursachende Frequenz auf eine Intensität reduziert wird, die unterhalb einer sogenannten Stabilitätsgrenze liegt.

Die Erzeugung des Rückkopplungskompensationswegs erfolgt mit dem adaptiven Rückkopplungskompensationsfilter, der meist ein sogenannter FIR-Filter (FIR: Finite Impulse Response) ist. Dieser erzeugt mittels einer Filterung des verstärkten Ausgangssignals das Kompensationssignal. Der Rückkopplungskompensationsfilter wird mit einer Adaptionseinheit eingestellt, die zum Beispiel anhand von Filterkoeffizienten des Rückkopplungskompensationsfilters versucht die Wirkung des Rückkopplungskompensationsfilters derart einzustellen, dass ein Fehlersignal, meist das Eingangssignal direkt vor seinem Eintritt in das Verstärkungssystem, auf kleinste Signalenergie minimiert wird. Für eine solche Optimierung werden das Fehlersignal und das Ausgangssignal von der Adaptionseinheit mittels einer LMS-Funktion (least mean square) verglichen. Die Adaption der Koeffizienten darf nicht zu schnell oder zu langsam erfolgen; sie wird charakterisiert durch die Adaptionsschrittweite, d.h. der Änderung der Koeffizienten, und durch die Geschwindigkeit, mit der neue Koeffizienten an den Rückkopplungskompensationsfilter übermittelt werden.

Beim Einsatz von Rückkopplungskompensationsfiltern kann es zu Artefakten und/oder ungewollten Verzerrungen des Eingangssignals kommen. So erzeugte Artefkte werden beispielsweise bei der Benutzung des Rückkopplungskompensators in einem Hörhilfsgerät von einem Hörhilfsgeräteträger wahrgenommen.

Verschiedene Rückkopplungskompensatoren sind zum Beispiel aus der WO 00/19605 bekannt. Dabei wird die Bandbreite des Kompensationssignals begrenzt, um Störungen aufgrund des Rückkopplungskompensationsfilters zu minimieren und auf den instabilen Frequenzbereich zu begrenzen. Die Begrenzung des Frequenzbereichs hat den Nachteil, dass sie mit einem den instabilen Frequenzbereich selektierenden Filter durchgeführt wird. Der Frequenzbereich der Rückkopplung kann sich aber während der Anwendung ändern, zum Beispiel aufgrund eines zusätzlich auftretenden Spalts zwischen einem Im-Ohr-Hörhilfsgerät und dem Ohrkanal des Hörhilfsgeräteträgers oder aufgrund sich ändernder äußerer akustischer Rahmenbedingungen wie dem Tragen eines Helms. Dies führt schnell zu einer zu breiten, zu engen oder gänzlich falschen Begrenzung des Frequenzbereichs mit einer entsprechend mangelhaften Funktion des Rückkopplungskompensators und damit des Hörhilfsgeräts.

Der Erfindung liegt die Aufgabe zugrunde einen Rückkopplungskompensator, ein Hörhilfsgerät mit einem Rückkopplungskompensator, ein Verfahren zur Kompensation eines Rückkopplungssignals in einem akustischen Verstärkungssystem und eine Anwendung eines solchen Verfahrens anzugeben, die eine wirksame und schnelle Rückkopplungskompensation mit hoher Klangqualität ermöglichen.

Diese Aufgabe wird bei einem Rückkopplungskompensator der eingangs genannten Art dadurch gelöst, dass der erste Filter in seiner Filterfunktion während des Betriebs des Rückkopplungskompensators adaptierbar ist. Dabei beschreibt die Filterfunktion eines Filters die übertragungsfunktion, d.h. die Transmission des Filters bei einer vorgegebenen Frequenz. Sie bestimmt damit auch den Frequenzbereich, in dem der Filter wirkt. ,In seiner Filterfunktion adaptierbar' bedeutet im Sinne der Erfindung, dass die Filterfunktion aufgrund der Rückkopplungssituation veränderbar ist. Eine Adaptionsfähigkeit des ersten Filters hat den Vorteil, dass der erste Filter an den aktuell vorliegenden instabilen Frequenzbereich automatisch angepasst werden kann. Dadurch kann auch der Ablauf der Rückkopplungskompensation bezüglich des Frequenzbereichs automatisch optimiert werden, so dass die Rückkopplungskompensation sehr wirksam und schnell mit minimalen Artefakten im verstärkten Ausgangssignal durchgeführt werden kann.

Ein weiterer Vorteil liegt darin, dass der Rückkopplungskompensator aufgrund eines Adaptionsprozesses eine Lernfähigkeit hinsichtlich der Filterfunktion aufweisen kann. Dies erlaubt es, den ersten Filter anfangs auf eine auf Erfahrung oder Messung beruhende Grundeinstellung zu setzen. Kommt es während der Benutzung des Rückkopplungskompensationsfilters zu einer Rückkopplung bei einer anderen, vom Rückkopplungskompensator nicht abgedeckten Frequenz zu einer Rückkopplung, kann die Filterfunktion auf diesen Frequenzbereich erweitert werden. Ein solches lernfähiges System kann z.B. auch Tests durchführen, die überprüfen, ob der von der Filterfunktion erfasste Frequenzbereich zu breit eingestellt ist. Falls ja, kann der Frequenzbereich entsprechend reduziert werden. Dies bewirkt eine beschleunigte und an Artefakten ärmere Rückkopplungskompensation.

In einer Ausführungsform des Rückkopplungskompensators besteht der erste Filter aus mehreren Einzelfiltern. Diese ergeben gemeinsam die Filterfunktion des ersten Filters. Der Vorteil eines solchen modularen Filteraufbaus liegt in der vielfältigen Einstellmöglichkeit der Filterfunktion. Eine einfache Realisierung der Adaptierbarkeit des Frequenzbereichs des ersten Filters besteht dann darin durch Umschalten zwischen zwei oder mehreren Einzelfiltern an den Frequenzbereich der vorliegenden Rückkopplung zu adaptieren.

In einer anderen Ausführungsform des Rückkopplungskompensators ist die Filterfunktion des ersten Filters mittels einstellbarer Koeffizienten veränderbar. Dies hat den Vorteil, dass man mit einem einzigen einstellbaren Filter alle notwendigen Filterfunktionen realisieren kann.

In einer besonders vorteilhaften Ausführungsform des Rückkopplungskompensators ist das verstärkte Ausgangssignal über den ersten Filter mit dem Rückkopplungskompensationsfilter verbunden. Dies hat den Vorteil, dass sich der erste Filter primär auf den Rückkopplungskompensationspfad auswirkt.

In einer besonderen Ausführungsform weist der Rückkopplungskompensator eine Steuereinheit zur Adaption des ersten Filters auf. Eine solche Steuereinheit kann beispielsweise ein Umschalter zur Auswahl der Einzelfilter sein oder sie kann Mittel zur Einstellung von Filterkoeffizienten des ersten Filters aufweisen.

In einer anderen Ausführungsform weist der Rückkopplungskompensator eine Analyseeinheit zur Überprüfung der Rückkopplungskompensation auf. Eine solche Analyseeinheit kann beispielsweise die Parameter des adaptiven Rückkopplungskompensationsfilters überprüfen und diese mit den Filterparametern des ersten Filters vergleichen. Aus einer guten Übereinstimmung der Filterfunktionen kann beispielsweise gefolgert werden, dass der erste Filter auf den Rückkopplungskompensationsfilter ideal angepasst ist. Eine schlechte Übereinstimmung der Filterfunktionen kann auf die Notwendigkeit eines weiteren Adaptionsschritts zur Anpassung der Filterfunktion des ersten Filters hinweisen.

In einer vorteilhaften Weiterbildung weist die Analyseeinheit Mittel zum Vergleichen des Eingangssignals mit dem gefilterten Ausgangssignal auf. Durch einen solchen Vergleich kann herausgefunden werden, ob und in welchem Frequenzbereich Rückkopplung vorliegt. Der Frequenzbereich des ersten Filters kann dann angepasst werden.

In einer weiteren besonderen Ausführungsform des Rückkopplungskompensators umfasst die Analyseeinheit einen Oszillationsdetektor, der zur Messung von Rückkopplung im verstärkten Frequenzbereich eingesetzt wird. Der Vorteil in der Verwendung eines solchen Oszillationsdetektors liegt darin, dass eine kontinuierliche Überwachung hinsichtlich Rückkopplung möglich ist, und dass, falls Rückkopplung auftritt, auch sofort Information über den Frequenzbereich der Rückkopplung verfügbar ist. Ein weitere Vorteil liegt darin, dass in vielen Hörhilfsgeräten solche Oszillationsdetektoren schon implementiert sind.

In einer anderen Ausführungsform werden mit dem Rückkopplungskompensator Rückkopplungen unterdrückt, die über einen akustischen Rückkopplungspfad entstehen. Dabei versteht man unter dem akustischen Rückkopplungspfad sowohl die Übermittlung der Rückkopplung über Körperschall als auch über Luftschall. Der Körperschall kann beispielsweise durch geeignete Verstärkungen des Hörhilfsgerätgehäuses, d.h. durch bauliche Maßnahmen, verhindert werden. Im Gegensatz dazu ist der Luftschall im allgemeinen schwerer zu kontrollieren. Einerseits hängt er von der Anpassung eines Im-Ohr-Hörhilfsgeräts an die anatomischen Gegebenheiten ab und andererseits kann er sich beispielsweise aufgrund von Verformungen der Anatomie beim Kauen oder Gähnen oder aufgrund von Veränderungen im akustischen Umfeld ändern. Eine Ausnahme bildet Luftschall, der z.B. entlang der Belüftungsbohrung zu Rückkopplung führt. Da sich dieser Rückkopplungsweg nicht ändert kann er beispielsweise schon bei der Signalverarbeitung berücksichtigt werden.

In einer anderen Ausführungsform dient der Rückkopplungskompensator der Kompensation eines elektromagnetischen Rückkopplungspfads. Unter einem elektromagnetischen Rückkopplungspfad versteht man z.B. die Rückkopplung von der Lautsprecherspule auf die Telespule durch elektromagnetische Felder, die bei der Funktion des Lautsprechers emittiert und von der Telespule empfangen werden. Der Vorteil des Rückkopplungskompensators nach der Erfindung liegt in seiner Flexibilität gegenüber den möglichen Rückkopplungspfaden.

In einer anderen vorteilhaften Ausführungsform des Rückkopplungskompensators weist der adaptive Rückkopplungskompensationsfilter eine Adaptionseinheit auf, die z.B. zur Minimierung der Fehlersignalenergie mit dem als Fehlersignal fungierenden Eingangssignal verbunden ist. Um diese Verbindung auf den rückkopplungsrelevanten Frequenzbereich einzuschränken, ist es vorteilhaft einen zweiten Filter zwischenzuschalten. Dies hat den Vorteil, dass der Rückkopplungskompensationsfilter nur im Frequenzbereich, der von Rückkopplung betroffen ist, betrieben wird und dass so im nicht von Rückkopplung betroffenen Frequenzbereich auch keine Artefakte im verstärkten Ausgangssignal erzeugt werden.

In einer anderen Ausführungsform des Rückkopplungskompensators ist die Adaptionseinheit mit dem Ausgang des ersten Filters über einen dritten Filter verbunden. Dies hat den Vorteil, dass die Adaptionseinheit und der Rückkopplungskompensationsfilter mit unterschiedlich gefilterten Signalen betrieben werden können.

In einer Weiterbildung ist die Filterfunktion des dritten Filters zumindest im wesentlichen gleich der Filterfunktion des zweiten Filters. Dies hat den Vorteil, dass die beiden Signale, die von der Adaptionseinheit zur Adaption des Rückkopplungskompensationsfilters benötigt werden, im wesentlichen die gleichen Filter durchlaufen. Dies ist eine Voraussetzung für eine erfolgreiche Adaption.

In einer besonders ausgezeichneten Ausführungsform des Rückkopplungskompensators sind neben dem ersten Filter auch der zweite und/oder der dritte Filter in ihrer Filterfunktion adaptierbare Filter. Auch diese adaptierbaren Filter können mit einer Steuereinheit, beispielsweise der gleichen wie für den ersten Filter, adaptiert werden. Die Adaption kann beispielsweise wieder über eine Umschaltung zwischen verschiedenen Filtern oder durch Einstellen der Filterkoeffizienten des zweiten und/oder dritten Filters erfolgen. Ein System, in dem alle drei Filter adaptierbar sind, hat den Vorteil der größtmöglichen Freiheit über die Filterfunktionen, die zu einer hochwertigen Rückkopplungskompensation benötigt werden. Das Zusammenwirken von in ihrer Filterfunktion veränderbaren Filtern, Steuereinheit und Analyseeinheit gewährleistet dabei immer den optimalen Einsatz der die Bandbreite begrenzenden Filter, so dass die optimale Funktion der Adaptionseinheit gewährleistet ist.

Die Aufgabe bezüglich eines Hörhilfsgeräts wird durch ein Hörhilfsgerät gelöst, das ein Rückkopplungskompensator der oben beschriebenen Art aufweist. Dabei kann die Erfindung bei allen bekannten Hörhilfsgeräte-Typen angewendet werden, beispielsweise bei hinter dem Ohr tragbaren Hörhilfsgeräten, in dem Ohr tragbaren Hörhilfsgeräten, implantierbaren Hörhilfsgeräten, Hörhilfsgerätesystemen oder Taschenhörhilfsgeräten. Der Vorteil der Lernfähigkeit des Rückkopplungskompensators überträgt sich dabei auf das Hörhilfsgerät. So kann der Frequenzbereich im Auslieferungszustand des Geräts in seiner Voreinstellung besonders eng gewählt werden, um einen möglichst guten Klang zu gewährleisten. Erst nachdem Rückkopplungsprobleme auftreten, passt sich das Gerät selbst an die neuen akustischen Verhältnisse an. Eine vereinfachte Variante, um die Adaptivität des ersten Filters auszunutzen, besteht darin, mithilfe einer in-situ-Messung des Rückkopplungspfads den Frequenzbereich manuell oder automatisiert geeignet einzustellen.

Ferner wird die Aufgabe durch ein Verfahren zur Kompensation eines Rückkopplungssignals in einem akustischen System gelöst, wobei das Rückkopplungssignal bei einer Verstärkung eines Eingangssignals aufgrund eines Rückkopplungspfads von einem verstärkten Ausgangssignal auf das Eingangssignal entsteht, wobei ein adaptiver Rückkopplungskompensationsfilter zur Nachbildung des Rückkopplungspfads ein Kompensationssignal ausgehend vom verstärkten Ausgangssignal erzeugt, und wobei der Frequenzbereich, in dem das Kompensationssignal erzeugt wird, während der Kompensation adaptiert wird.

In einer besonderen Ausführungsform des Verfahrens wird zur Frequenzbereichsadaption zwischen mehreren parallel vorhandenen Filtern oder Filtersätzen umgeschaltet. Der Frequenzbereich des Kompensationssignals wird dann durch die Filter bzw. Filtersätze, d.h. mehrere Filter, bestimmt.

In einer besonders vorteilhaften Ausführungsform des Verfahrens wird die Frequenzbereichsadaption mit einem in seiner Filterfunktion veränderbaren ersten Filter durchgeführt. Vorteilhaft kann dabei die Filterfunktion beispielsweise mittels Koeffizienten verändert werden. Dies ermöglicht die Einstellung des Frequenzbereichs mit einem einzigen Filter.

In einer besonders vorteilhaften Ausführungsform des Verfahrens wird mittels Signalanalyse die Rückkopplungskompensation kontinuierlich überprüft.
In einer Weiterbildung werden mittels einer Signalanalyse Parameter des adaptiven Rückkopplungskompensationsfilters mit dem Frequenzbereich, in dem die Rückkopplungspfadnachbildung stattfindet, verglichen. Dadurch erhält man wichtige Information darüber, ob der Frequenzbereich des Rückkopplungssignals mit dem Frequenzbereich, der vom Rückkopplungskompensationsfilter benötigt wird, übereinstimmt oder ob eine Adaption des Frequenzbereichs notwendig ist.

In einer besonders vorteilhaften Ausführungsform des Verfahrens wird mittels einer Signalanalyse das Eingangssignal auf Rückkopplungssignalanteile überprüft. Dazu wird beispielsweise das Eingangssignal auf Oszillationen untersucht, die einen Hinweis auf Rückkopplung geben.

In einer besonders vorteilhaften Ausführungsform wird ein mit einem zweiten Filter gefiltertes Fehlersignal mit dem Signal zur Nachbildung des Rückkopplungspfads während der Adaption verglichen. Dabei kann das Signal zur Nachbildung des Rückkopplungspfads vor dem Vergleich mit einem dritten Filter gefiltert werden. Um ideale Ausgangsbedingungen für eine erfolgreiche Adaption zu schaffen, werden auch die Filterfunktionen des zweiten und/oder dritten Filters adaptiert. Dabei können beispielsweise die Filterfunktion des zweiten und/oder dritten Filters mittels eines Umschalters aus einer Auswahl von Einzelfiltern gewählt werden. Alternativ können zur Adaption des zweiten und/oder dritten Filters auch deren Filterfunktionen mittels Filterkoeffizienten eingestellt werden.

In einer besonders günstigen Weiterbildung werden alle drei Filter von der gleichen Steuereinheit angesteuert und in ihrem Frequenzbereich adaptiert.

Weitere vorteilhafte Ausführungsformen der Erfindung sind durch die Merkmale der Unteransprüche gekennzeichnet.

Ein wesentlicher Aspekt der Erfindung besteht demnach in der Steuerung des oder der Filter, die die Frequenzselektion für das eigentliche Rückkopplungskompensationsfilter vornehmen. Wird der Frequenzbereich verändert, kann auch gleichzeitig die Adaptionsgeschwindigkeit verändert werden, um z.B. eine schnellere Adaption auf den neuen Frequenzbereich zu bewirken. Dies kann auf verschiedene Weisen geschehen. Beispielsweise kann durch kontinuierliche Auswertung der Koeffizienten des Rückkopplungskompensationsfilters ermittelt werden, in welchem Frequenzbereich grade das größte Rückkopplungsrisiko vorliegt. Wird nun erkannt, dass im Bereich der bisherigen Grenzfrequenz eine verstärkte Rückkopplungsneigung existiert, kann dem Rückkopplungskompensationsfilter nun mittels anderem Filterverhalten, anderen Koeffizienten oder einem anderen Filter ein erweiterter Frequenzbereich angeboten werden. Eine andere Möglichkeit bietet sich bei Vorhandensein eines Oszillationsdetektors an. Hier kann dieser die Frequenzbereiche außerhalb des Rückkopplungskompensationsbereichs überwachen. Entdeckt nun dieser Oszillationsdetektor eine Schwingung an den Flanken oder außerhalb des derzeit vom Rückkopplungskompensator verarbeiteten Frequenzbereichs, kann wiederum der Frequenzbereich des Kompensationssignals angepasst werden.

Im Rahmen der Erfindung liegt es auch noch, dass bei einem Hörhilfsgerät mit einem Rückkopplungskompensator, der eine adaptive Frequenzbereichsselektion ermöglicht, veränderte auf die Situation angepasster Frequenzbereichseinstellungen abgespeichert werden. Dies kann zum einen dauerhaft oder auch nur vorübergehend stattfinden und gibt damit dem Hörhilfsgerät eine Art Gedächtnis an seine Parameter unter bestimmten Situationen. Die so abgespeicherten Frequenzbereichseinstellungen können bei der Anpassung an neue Rückkopplungsbedingungen als mögliche Grundeinstellung zur Adaption ausgewählt werden. Damit ist das Hörhilfsgerät quasi lernfähig und passt sich an die individuellen Rückkopplungsbedingungen des jeweiligen Hörhilfsgeräteträgers an.

Diese Lernfähigkeit erlaubt z.B. die Auswahl eines deutlich eingeschränkten Frequenzbereichs im Auslieferungszustand des Hörhilfsgeräts. Dies minimiert die mögliche Artefakte und ermöglicht einen guten Klang, auch bei tonalen Eingangssignalen. Hat der Hörhilfsgeräteträger keine Rückkopplungsprobleme oder nur in dem sehr eingeschränkten Frequenzbereich der Grundeinstellung, so bleibt alles unverändert. Tritt dennoch einmal Feedback an anderer Stelle auf, so passt sich das Hörhilfsgerät an, erweitert oder verlagert den vom Rückkopplungskompensationsfilter abgedeckten Frequenzbereich und regelt die Rückkopplung aus. Das Hörhilfsgerät speichert diese Veränderung des Frequenzbereiches ab und benutzt die neuen Grenzfrequenzen als neue Voreinstellungen.

Es folgt die Erläuterung von vier Ausführungsbeispielen der Erfindung anhand der Figuren 1 bis 7. Es zeigen:
FIG 1 einen schematischen Aufbau eines Rückkopplungskompensators, der mittels einer Analyse- und Steuereinheit die Koeffizienten der Filter, die zur Rückkopplungskompensation benötigt werden, einstellt,
FIG 2 eine Skizze zur Verdeutlichung der Wirkungsweise der Adaption der Filterfunktion mittels Koeffizienten,
FIG 3 einen schematischen Aufbau eines Rückkopplungskompensators ähnlich dem Rückkopplungskompensator in Figur 1, bei dem zur Adaption des Frequenzbereichs eine Analyse- und Steuereinheit einen Umschalter zum Auswählen verschiedener Filter ansteuert,
FIG 4 eine Skizze der Transmissionsbereiche eines Filtersatzes, aus dem genau ein Filter ausgewählt wird,
FIG 5 eine Skizze der Transmissionsbereiche eines Filtersatzes mit schmalbandigen Transmissionsbereichen,
FIG 6 einen schematischen Aufbau eines Rückkopplungskompensators ähnlich dem Rückkopplungskompensator in Figur 1, bei dem die Analyse- und Steuereinheit zusätzlich einen Oszillationsdetektor aufweist, der Rückkopplungssignalanteile im Eingangssignal detektiert, und
FIG 7 einen schematischen Aufbau eines Rückkopplungskompensators ähnlich den Rückkopplungskompensatoren in den Figuren 3 und 6, der sowohl einen Umschalter als auch einen Oszillationsdetektor umfasst.

Figur 1 zeigt einen schematischen Überblick über einen Rückkopplungskompensator 1, der eine qualitativ gute Verstärkung eines akustischen Eingangssignals 3 mit einer Hörhilfsgerätsignalverarbeitung 5 auch ermöglicht, falls ein Rückkopplungspfad 7 vorliegt, dessen Frequenzbereich sich aufgrund variierender äußerer Bedingungen verändern kann. Der Rückkopplungspfad 7 wird beispielsweise durch den Durchmesser und durch die Lage der Ventilationslüftungsbohrung eines Im-Ohr-Hörhilfsgeräts sowie durch einen sich ändernden mangelhaften Abschluss des Im-Ohr-Hörhilfsgeräts mit dem Ohr bestimmt. Veränderungen des Rückkopplungspfads 7 treten auch auf, wenn sich das akustische Umfeld ändert, z.B. wenn ein Helm auf- oder abgesetzt wird.

Der Rückkopplungskompensator 1 ist dadurch ausgezeichnet, dass er den Frequenzbereich des Kompensationssignals 8 an den sich ändernden Frequenzbereich des Rückkopplungspfads 7 adaptieren kann. Dazu erzeugt der Rückkopplungskompensator 1 das Kompensationssignal 8 folgendermaßen. Ein kleiner Teil des Ausgangssignals 11 der Hörhilfsgerätsignalverarbeitung 5 wird an einem Knoten 12 für den Rückkopplungskompensator 1 abgetrennt. Dort wird es mit einem Filter 13 im Frequenzbereich eingeschränkt und einem FIR-Filter 15 zugeführt. Dieser erzeugt aus dem gefilterten Signal mittels seiner Filterfunktion das Kompensationssignal 8. Zur Rückkopplungskompensation wird das Kompensationssignal 8 vom Eingangssignal 3 subtrahiert, noch bevor dieses der Hörhilfsgerätsignalverarbeitung 5 zugeführt wurde.

Die Einstellung der Filterfunktion des FIR-Filters 15 erfolgt mittels Filterkoeffizienten 16, die von einer Adaptionseinheit 17 an den FIR-Filter 15 übermittelt werden. Zur Adaption vergleicht die Adaptionseinheit 17 ein Fehlersignal 19, das dem Eingangssignal 3 nach der Zusammenführung mit dem Kompensationssignal 8 entstammt, und das mit dem Filter 13 gefilterten Ausgangssignal 11. Beide Signale werden mit je einem Filter 21 bzw. 23 im Frequenzbereich weiter eingeschränkt. Durch Veränderung der Koeffizienten 16 des FIR-Filters 15 versucht die Adaptionseinheit 17 Rückkopplungen zu unterbinden. Als Steuergröße dient beispielsweise die auf das mit dem Filter 13 gefilterten Ausgangssignal 11 normierte Signalenergie des Fehlersignals 19. Die Koeffizienten 16 des FIR-Filters 15 werden so verändert, dass die Signalenergie des Fehlersignals 19 minimal, d.h. frei von Rückkopplung, ist.

Von entscheidender Bedeutung für die Anpassung des Frequenzbereichs des Kompensationssignals 8 an den sich ändernden Frequenzbereich des Rückkopplungspfads 7 ist es nun, dass die Filter 13, 21 und 23 in ihrer Filterfunktion adaptierbar sind. Die Adaption erfolgt über die Filterkoeffizienten der Filter, die von einer Analyse- und Steuereinheit 25 eingestellt werden. Die Analyse- und Steuereinheit 25 ist mit der Adaptionseinheit 17 zum Informationsaustausch über z.B. die Filterkoeffizienten 16 des FIR-Filters 15 verbunden. Ein Vergleich der Koeffizienten 16 mit den Koeffizienten- bzw. Filterfunktionen der drei Filter 13, 21 und 23 ermöglicht es der Analyse- und Steuereinheit 25, die drei Filter 13, 21 und 23 derart in ihrer Filterfunktion nachzuregeln, dass sie sich optimal mit der Filterfunktion des FIR-Filters 15 überlagern. Die Analyse- und Steuereinheit 25 informiert dann die Adaptionseinheit 17 über die Adaptionsschrittweite und Adaptionsgeschwindigkeit, die am besten zu den durch die drei Filter 13, 21 und 23 eingestellten Frequenzbereichen passen.

Figur 2 verdeutlicht die Wirkungsweise der Adaption der Filterfunktion mittels Koeffizienten am Beispiel des Filters 13. Aufgetragen ist die Amplitude des Rückkopplungspfads 7 in Abhängigkeit von der Frequenz zum einen für den Fall von Rückkopplung in einem engen Frequenzbereich (Rückkopplungsamplitude 27) und zum anderen für den Fall einer Veränderung im akustischen Umfeld, die zu einem Rückkopplungsrisiko in einem größeren Frequenzbereich führt (Rückkopplungsamplitude 29). Für beide Fälle ist zusätzlich die Transmission des Filters 13 eingezeichnet. Die Transmissionskurve 31 für den ersten Fall ist um 2kHz zentriert. Die Transmission fällt zu niedrigeren Frequenzen entsprechend der Rückkopplungsamplitude stark ab, so dass nur oberhalb 1kHz Signalenergie zur Rückkopplungskompensation an den FIR-Filter 15 weitergeleitet wird. Im zweiten Fall sind aufgrund der Veränderungen im akustischen Umfeld Rückkopplungen auch im Frequenzbereich von 0,5kHz bis 1 kHz wahrscheinlich. Die Analyse- und Steuereinheit 25 des Rückkopplungskompensators 1 stellt daraufhin eine neue Filterfunktion für den Filter 13 ein (Transmissionskurve 33), die einen erheblich vergrößerten Frequenzbereich von ca. 0,5kHz bis zu 2,5kHz zum FIR-Filter 15 durchlässt. Zur Verdeutlichung des Rückkopplungsrisikos ist in Figur 2 zusätzlich die Stabilitätsgrenze 35 eingetragen.

Figur 3 zeigt einen schematischen Überblick über einen Rückkopplungskompensator 39, der im Wesentlichen im Aufbau und in seiner Funktionsweise mit dem Rückkopplungskompensator 1 in Figur 1 übereinstimmt. Der entscheidende Unterschied besteht in der Realisierung der Filter 13, 21 und 23 und in der Adaption ihrer Filterfunktionen zur Beschränkung des Frequenzbereichs der Rückkopplungskompensation.

Die Filter 13, 21 und 23 umfassen je einen Filtersatz 41, 43 und 45 und je einen Umschalter 47, 49 und 51. Die Filter der Filtersätze 41, 43 und 45 decken den für die Rückkopplung relevanten Frequenzbereich ab. Die Adaption der Filterfunktionen erfolgt durch Umschalten zwischen den verschiedenen Filtern der Filtersätze 41, 43 und 45 umzuschalten oder durch den kombinierten Einsatz einer Auswahl von Filter, um deren Wirkungsweise zu addieren. Die Umschalter 47, 49 und 51 werden von der Analyse- und Steuereinheit 25 angesteuert. Die Analyse- und Steuereinheit 25 vergleicht dazu wie in Figur 1 die verschiedenen Filterfunktionen mit den Koeffizienten des FIR-Filters 15 und adaptiert die Filterfunktionen der drei Filter 13, 21 und 23 bestmöglichst an die Filterfunktion des FIR-Filters 15. Das Rückkopplungskompensator 39 hat gegenüber dem Rückkopplungskompensator 1 den Vorteil, dass die Realisierung der Filter 13, 21 und 23 mithilfe der Umschalter 47, 49 und 51 und den fest voreingestellten Filtern der Filtersätze 41, 43 und 45 einfacher, platz- und energiesparender ist. Allerdings hat es den Nachteil, dass die Filterfunktionen in ihrem Verlauf nicht so exakt angepasst werden können, wie es mit dem Rückkopplungskompensator 1 der Figur 1 möglich ist.

In Figur 4 ist eine mögliche Aufteilung des rückkopplungsrelevanten Frequenzbereichs zwischen 0.5kHz und 6kHz auf die Filter eines Filtersatzes am Beispiel der vier Filter 53, 55, 57 und 59 des Filtersatzes 41 gezeigt. Die Transmissionsbereiche der Filter 53, 55, 57 und 59 erstrecken sich ausgehend von unterschiedlichen unteren Grenzfrequenzen bis zur gemeinsamen Obergrenze von 6kHz. Zur Unterdrückung der Rückkopplungsamplitude 27 ist der Einsatz des Filters 57 ausreichend. Bei einem Wechsel zur Rückkopplungsamplitude 29 mit einem Rückkopplungsrisiko in einem breiteren Frequenzbereich erkennt die Analyseund Steuereinheit 25 diese Verbreiterung und steuert den Umschalter 47 derart an, dass der Filter 53 zur Frequenzbegrenzung eingesetzt wird.

Figur 5 zeigt eine alternative Aufteilung des Frequenzbereichs mit den Filtern 53, 55, 57 und 59, die in diesem Fall schmalbandige Filter sind. Die Transmissionsbereiche der Filter 53, 55, 57 und 59 decken gemeinsam den für die Rückkopplung relevanten Frequenzbereich ab. Dabei überlappen die Transmissionsbereiche in den Randzonen. Die Rückkopplungsamplitude 27 ist durch den Einsatz der Filter 53 und 55 ausreichend kompensiert, während für die Rückkopplungsamplitude 29 alle vier Filter 53, 55, 57 und 59 vom Umschalter 47 gleichzeitig eingesetzt werden.

In Figur 6 wird ein Rückkopplungskompensator 65 dargestellt, dessen Funktionalität und Wirkungsweise im Wesentlichen wieder denen der Rückkopplungskompensatoren 1 und 39 der Figuren 1 und 3 entsprechen. Die Analyse- und Steuereinheit 25 weist zusätzlich einen Oszillationsdetektor 67 auf, der mit dem Eingangssignal nach der Zuführung des Kompensationssignals 8 verbunden ist. Der Oszillationsdetektor 67 untersucht das Eingangssignal 3 auf Oszillationen, die das Eingangssignal 3 dominieren und einen Hinweis auf ein Rückkopplungsrisiko außerhalb des abgedeckten Frequenzbereichs geben. Hat die Analyseund Steuereinheit 25 mit Hilfe des Oszillationsdetektors 67 eine neue Rückkopplungsfrequenz erkannt, wird die Filterfunktion der Filter 13, 21 und 23 auf diesen neuen Frequenzbereich erweitert. Der Vorteil dieses Ausführungsbeispiels liegt darin, dass meist schon auf einen im Hörhilfsgerät vorhandenen Oszillationsdetektor zurückgegriffen werden kann. Dies vereinfacht die Realisierung des Rückkopplungskompensators 65.

In Figur 7 ist ein schematischer Aufbau eines weiteren Ausführungsbeispiels für einen Rückkopplungskompensator dargestellt. Der Rückkopplungskompensator 71 ergibt sich im Wesentlichen aus der Kombination der Rückkopplungskompensatoren 39 aus Figur 3 und 65 aus Figur 6. Dieses besonders vorteilhafte Ausführungsbeispiel kombiniert insofern die einfach zu realisierende Umschaltvorrichtung zwischen verschiedenen Filtern und dem Einsatz eines meist schon vorhandenen Oszillationsdetektors zur Analyse der Rückkopplung. Auch hier kann mit Hilfe der Frequenzbereichsadaption der Filter 13, 21 und 23 die Qualität und Geschwindigkeit des Adaptionsprozesses zur Einstellung der Filterfunktion des FIR-Filters 15 erhöht werden.

## Patentansprüche

1. Rückkopplungskompensator (1, 39, 65, 71) in einem akustischen Verstärkungssystem zur Kompensation eines Rückkopplungssignals, das bei einer Verstärkung eines Eingangssignals (3) aufgrund eines Rückkopplungspfads (7) von einem verstärkten Ausgangssignal (11) auf das Eingangssignal (3) entsteht, mit einem adaptiven Rückkopplungskompensationsfilter (15), der ausgehend vom verstärkten Ausgangssignal (11) ein Kompensationssignal (8) erzeugt, und mit einem ersten Filter (13), der den Frequenzbereich begrenzt, in dem das Kompensationssignal (8) erzeugt wird,
**dadurch gekennzeichnet, dass** der erste Filter (13) in seiner Filterfunktion während des Betriebs des Rückkopplungskompensators (1, 39, 65, 71) adaptiert wird.

2. Rückkopplungskompensator (1, 39, 65, 71) nach Anspruch 1,
**dadurch gekennzeichnet, dass** der erste Filter (13) aus mehreren Einzelfiltern besteht, deren Filterfunktionen gemeinsam die Filterfunktion des ersten Filters (13) bestimmen.

3. Rückkopplungskompensator (1, 39, 65, 71) nach Anspruch 2,
**dadurch gekennzeichnet, dass** zur Adaption der Filterfunktion mindestens einer der Einzelfilter aus einer Auswahl von Einzelfiltern mit unterschiedlichen Filterfunktionen wählbar ist.

4. Rückkopplungskompensator (1, 39, 65, 71) nach Anspruch 2 oder 3,
**dadurch gekennzeichnet, dass** die kumulierte Filterfunktion aller Einzelfilter den zur Rückkopplung relevanten Frequenzbereich abdeckt.

5. Rückkopplungskompensator (1, 39, 65, 71) nach einem der Ansprüche 1 bis 4,
**dadurch gekennzeichnet, dass** die Filterfunktion des ersten Filters (13) mittels Koeffizienten veränderbar ist.

6. Rückkopplungskompensator (1, 39, 65, 71) nach einem der Ansprüche 1 bis 5,
**dadurch gekennzeichnet, dass** das verstärkte Ausgangssignal über den ersten Filter (13) mit dem Rückkopplungskompensationsfilter (15) verbunden ist.

7. Rückkopplungskompensator (1, 39, 65, 71) nach einem der Ansprüche 1 bis 6,
**dadurch gekennzeichnet, dass** zusätzlich eine Steuereinheit (25) zur Adaption des ersten Filters (13) vorhanden ist.

8. Rückkopplungskompensator (1, 39, 65, 71) nach Anspruch 7,
**dadurch gekennzeichnet, dass** die Steuereinheit (25) mit einem Umschalter (47) zur Auswahl der Einzelfilter verbunden ist.

9. Rückkopplungskompensator (1, 39, 65, 71) nach Anspruch 7 oder 8,
**dadurch gekennzeichnet, dass** die Steuereinheit (25) Mittel zur Einstellung von Filterkoeffizienten aufweist.

10. Rückkopplungskompensator (1, 39, 65, 71) nach einem der Ansprüche 1 bis 9,
**dadurch gekennzeichnet, dass** zusätzlich eine Analyseeinheit (25) zur Überprüfung der Rückkopplungskompensation vorhanden ist.

11. Rückkopplungskompensator (1, 39, 65, 71) nach Anspruch 10,
**dadurch gekennzeichnet, dass** die Analyseeinheit (25) Mittel zur Überprüfung der Parameter des adaptiven Rückkopplungskompensationsfilters (15) aufweist.

12. Rückkopplungskompensator (1, 39, 65, 71) nach Anspruch 10 oder 11,
**dadurch gekennzeichnet, dass** die Analyseeinheit (25) Mittel zum Vergleichen des Eingangssignals (3) mit Ausgangssignal (11) in Hinblick auf Rückkopplung aufweist.

13. Rückkopplungskompensator (1, 39, 65, 71) nach einem der Ansprüche 10 bis 12,
**dadurch gekennzeichnet, dass** die Analyseeinheit (25) einen Oszillationsdetektor (67) zur Messung von Rückkopplung im verstärkten Frequenzbereich umfasst.

14. Rückkopplungskompensator (1, 39, 65, 71) nach einem der Ansprüche 1 bis 13,
**dadurch gekennzeichnet, dass** der Rückkopplungspfad (7) ein akustischer Rückkopplungspfad ist.

15. Rückkopplungskompensator (1, 39, 65, 71) nach einem der Ansprüche 1 bis 14,
**dadurch gekennzeichnet, dass** der Rückkopplungspfad (7) ein elektromagnetischer Rückkopplungspfad ist.

16. Rückkopplungskompensator (1, 39, 65, 71) nach einem der Ansprüche 1 bis 15,
**dadurch gekennzeichnet, dass** der adaptive Rückkopplungskompensationsfilter (15) eine Adaptionseinheit (17) aufweist.

17. Rückkopplungskompensator (1, 39, 65, 71) nach Anspruch 16,
**dadurch gekennzeichnet, dass** die Adaptionseinheit (17) zur Fehlersignalauswertung mit dem Eingangssignal (3) verbunden ist.

18. Rückkopplungskompensator (1, 39, 65, 71) nach Anspruch 17,
**dadurch gekennzeichnet, dass** die Verbindung der Adaptionseinheit (17) mit dem Eingangssignal (3) einen zweiten Filter (21) aufweist.

19. Rückkopplungskompensator (1, 39, 65, 71) nach einem der Ansprüche 16 bis 18,
**dadurch gekennzeichnet, dass** die Adaptionseinheit (17) mit dem Ausgang des ersten Filters (13) verbunden ist.

20. Rückkopplungskompensator (1, 39, 65, 71) nach Anspruch 19,
**dadurch gekennzeichnet, dass** die Verbindung der Adaptionseinheit (17) mit dem ersten Filter (13) einen dritten Filter (23) aufweist.

21. Rückkopplungskompensator (1, 39, 65, 71) nach Anspruch 20,
**dadurch gekennzeichnet, dass** die Filterfunktion des dritten Filters (23) zumindest im wesentlichen gleich der Filterfunktion des zweiten Filters (21) ist.

22. Rückkopplungskompensator (1, 39, 65, 71) nach Anspruch 18 und einem der Ansprüche 20 oder 21,
**dadurch gekennzeichnet, dass** der zweite und der dritte Filter (21, 23) in seiner Filterfunktion adaptierbare Filter sind.

23. Rückkopplungskompensator (1, 39, 65, 71) nach Anspruch 22,
**dadurch gekennzeichnet, dass** die Steuereinheit (25) Mittel zur Adaption des zweiten und/oder dritten Filters (21, 23) aufweist.

24. Rückkopplungskompensator (1, 39, 65, 71) nach Anspruch 23,
**dadurch gekennzeichnet, dass** die Steuereinheit (25) mit einem Umschalter (49, 51) zur Auswahl der Einzelfilter verbunden ist.

25. Rückkopplungskompensator (1, 39, 65, 71) nach Anspruch 23 oder 24,
**dadurch gekennzeichnet, dass** die Steuereinheit (25) Mittel zur Einstellung von Filterkoeffizienten aufweist.

26. Hörhilfsgerät mit einem Rückkopplungskompensator (1, 39, 65, 71) nach einem der Ansprüche 1 bis 25.

27. Verfahren zur Kompensation eines Rückkopplungssignals in einem akustischen System, wobei das Rückkopplungssignal bei einer Verstärkung eines Eingangssignals (3) aufgrund eines Rückkopplungspfads (7) von einem verstärkten Ausgangssignal (11) auf das Eingangssignal (3) entsteht, und wobei ein adaptiver Rückkopplungskompensationsfilter (15) zur Nachbildung des Rückkopplungssignals ein Kompensationssignal (8) ausgehend vom verstärkten Ausgangssignal (11) erzeugt,
**dadurch gekennzeichnet, dass** der Frequenzbereich, in dem das Kompensationssignal (8) erzeugt wird, während der Kompensation adaptiert wird.

28. Verfahren nach Anspruch 27,
**dadurch gekennzeichnet, dass** zur Frequenzbereichsadaption zwischen mehreren parallel vorhandenen Filtern oder Filtersätzen (41) umgeschaltet wird.

29. Verfahren nach Anspruch 27 oder 28,
**dadurch gekennzeichnet, dass** die Frequenzbereichsadaption mit einem in seiner Filterfunktion veränderbaren ersten Filter (13) durchgeführt wird.

30. Verfahren nach einem der Ansprüche 27 bis 29,
**dadurch gekennzeichnet, dass** die Filterfunktion des ersten Filters (13) mittels Koeffizienten verändert wird.

31. Verfahren nach einem der Ansprüche 27 bis 30,
**dadurch gekennzeichnet, dass** mittels einer Signalanalyse die Rückkopplungskompensation überprüft wird.

32. Verfahren nach Anspruch 31,
**dadurch gekennzeichnet, dass** mittels einer Signalanalyse Parameter des adaptiven Rückkopplungskompensationsfilters (15) mit dem Frequenzbereich, in dem die Rückkopplungspfadnachbildung stattfindet, verglichen wird.

33. Verfahren nach einem der Ansprüche 27 bis 32,
**dadurch gekennzeichnet, dass** mittels der Frequenzbereichsadaption der Frequenzbereich des Rückkopplungskompensationsfilters (15) auf den Frequenzbereich, in dem die Rückkopplungspfadnachbildung stattfindet, abgestimmt wird.

34. Verfahren nach einem der Ansprüche 31 bis 33,
**dadurch gekennzeichnet, dass** mittels einer Signalanalyse das Eingangssignal (3) auf Rückkopplungssignalanteile überprüft wird.

35. Verfahren nach einem der Ansprüche 31 bis 34,
**dadurch gekennzeichnet, dass** mittels einer Signalanalyse zur Erkennung von Rückkopplung im verstärkten Frequenzbereich Oszillationen im Eingangssignal (3) detektiert werden und dass erkannte Rückkopplungen mithilfe der Frequenzbereichsadaption kompensiert werden.

36. Verfahren nach einem der Ansprüche 27 bis 35,
**dadurch gekennzeichnet, dass** mittels einer Adaptionseinheit (17) der Rückkopplungskompensationsfilters (15) adaptiert wird.

37. Verfahren nach Anspruch 36,
**dadurch gekennzeichnet, dass** mittels der Adaptionseinheit (17) Koeffizienten (16) des Rückkopplungskompensationsfilters (15) eingestellt werden.

38. Verfahren nach Anspruch 36 oder 37,
**dadurch gekennzeichnet, dass** während der Adaption ein mit einem zweiten Filter (21) gefiltertes Fehlersignal (19) mit dem Signal zur Nachbildung des Rückkopplungspfads verglichen wird.

39. Verfahren nach Anspruch 38,
**dadurch gekennzeichnet, dass** das Signal zur Nachbildung des Rückkopplungspfads vor dem Vergleich mit einem dritten Filter (23) gefiltert wird.

40. Verfahren nach Anspruch 39,
**dadurch gekennzeichnet, dass** die Filterfunktionen des zweiten und dritten Filters (21, 23) adaptiert werden.

41. Verfahren nach Anspruch 40,
**dadurch gekennzeichnet, dass** zur Adaption die Filterfunktion des zweiten und/oder dritten Filters (21, 23) mittels eines Umschalters (49, 51) aus einer Auswahl von Einzelfiltern gewählt werden.

42. Verfahren nach Anspruch 40,
**dadurch gekennzeichnet, dass** zur Adaption des zweiten und/oder dritten Filters (21, 23) ihre Filterfunktionen mittels Filterkoeffizienten eingestellt werden.

43. Anwendung des Verfahrens nach einem der Ansprüche 27 bis 42 in einem Hörhilfsgerät.

## Claims

1. Feedback compensator (1, 39, 65, 71) in an acoustic amplification system to compensate for a feedback signal that results on amplification of an input signal (3) due to a feedback path (7) from an amplified output signal (11) to the input signal (3), having an adaptive feedback compensation filter (15), which generates a compensation signal (8) from the amplified output signal (11), and having a first filter (13) which limits the frequency range within which the compensation signal (8) is generated,
**characterised in that** the filter function of the first filter (13) is adapted during operation of the feedback compensator (1, 39, 65, 71).

2. Feedback compensator (1, 39, 65, 71) according to claim 1,
**characterised in that** the first filter (13) consists of a plurality of individual filters, the filter functions of which together determine the filter function of the first filter (13).

3. Feedback compensator (1, 39, 65, 71) according to claim 2, **characterised in that** at least one of the individual filters can be selected from a selection of individual filters with different filter functions to adapt the filter function.

4. Feedback compensator (1, 39, 65, 71) according to claim 2 or 3,
**characterised in that** the accumulated filter function of all the individual filters covers the frequency range of relevance for feedback.

5. Feedback compensator (1, 39, 65, 71) according to one of claims 1 to 4,
**characterised in that** the filter function of the first filter (13) can be modified by means of coefficients.

6. Feedback compensator (1, 39, 65, 71) according to one of claims 1 to 5,
**characterised in that** the amplified output signal is connected to the feedback compensation filter (15) by way of the first filter (13).

7. Feedback compensator (1, 39, 65, 71) according to one of claims 1 to 6,
**characterised in that** a control unit (25) is also present to adapt the first filter (13).

8. Feedback compensator (1, 39, 65, 71) according to claim 7,
**characterised in that** the control unit (25) is connected to a changeover switch (47) to select the individual filters.

9. Feedback compensator (1, 39, 65, 71) according to claim 7 or 8,
**characterised in that** the control unit (25) features means for setting filter coefficients.

10. Feedback compensator (1, 39, 65, 71) according to one of claims 1 to 9,
**characterised in that** an analysis unit (25) is also present to check the feedback compensation.

11. Feedback compensator (1, 39, 65, 71) according to claim 10,
**characterised in that** the analysis unit (25) features means for checking the parameters of the adaptive feedback compensation filter (15).

12. Feedback compensator (1, 39, 65, 71) according to claim 10 or 11,
**characterised in that** the analysis unit (25) features means for comparing the input signal (3) with the output signal (11) in respect of feedback.

13. Feedback compensator (1, 39, 65, 71) according to one of claims 10 to 12,
**characterised in that** the analysis unit (25) comprises an oscillation detector (67) for measuring feedback in the amplified frequency range.

14. Feedback compensator (1, 39, 65, 71) according to one of claims 1 to 13,
**characterised in that** the feedback path (7) is an acoustic feedback path.

15. Feedback compensator (1, 39, 65, 71) according to one of claims 1 to 14,
**characterised in that** the feedback path (7) is an electromagnetic feedback path.

16. Feedback compensator (1, 39, 65, 71) according to one of claims 1 to 15,
**characterised in that** the adaptive feedback compensation filter (15) features an adaptation unit (17).

17. Feedback compensator (1, 39, 65, 71) according to claim 16,
**characterised in that** the adaptation unit (17) is connected to the input signal (3) for error signal evaluation.

18. Feedback compensator (1, 39, 65, 71) according to claim 17,
**characterised in that** the connection between the adaptation unit (17) and the input signal (3) features a second filter (21).

19. Feedback compensator (1, 39, 65, 71) according to one of claims 16 to 18,
**characterised in that** the adaptation unit (17) is connected to the output of the first filter (13).

20. Feedback compensator (1, 39, 65, 71) according to claim 19,
**characterised in that** the connection between the adaptation unit (17) and the first filter (13) features a third filter (23).

21. Feedback compensator (1, 39, 65, 71) according to claim 20,
**characterised in that** the filter function of the third filter (23) is at least essentially identical to the filter function of the second filter (21).

22. Feedback compensator (1, 39, 65, 71) according to claim 18 and one of claims 20 or 21,
**characterised in that** the second and the third filter (21, 23) are filters, the filter function of which can be adapted.

23. Feedback compensator (1, 39, 65, 71) according to claim 22,
**characterised in that** the control unit (25) features means for adapting the second and/or third filter (21, 23).

24. Feedback compensator (1, 39, 65, 71) according to claim 23,
**characterised in that** the control unit (25) is connected to a changeover switch (49, 51) for the selection of the individual filters.

25. Feedback compensator (1, 39, 65, 71) according to claim 23 or 24,
**characterised in that** the control unit (25) features means for setting filter coefficients.

26. Hearing aid having a feedback compensator (1, 39, 65, 71) according to one of claims 1 to 25.

27. Method for compensating for a feedback signal in an acoustic system, the feedback signal resulting on amplification of an input signal (3) due to a feedback path (7) from an amplified output signal (11) to the input signal (3) and an adaptive feedback compensation filter (15) generating a compensation signal (8) from the amplified input signal (11) to simulate the feedback signal,
**characterised in that**
the frequency range within which the compensation signal (8) is generated is adapted during compensation.

28. Method according to claim 27,
**characterised in that** a switch is made between a number of parallel filters or filter sets (41) for frequency range adaptation.

29. Method according to claim 27 or 28,
**characterised in that** the frequency range adaptation is performed using a first filter (13), the filter function of which can be modified.

30. Method according to one of claims 27 to 29,
**characterised in that** the filter function of the first filter (13) is modified by means of coefficients.

31. Method according to one of claims 27 to 30,
**characterised in that** feedback compensation is checked by means of a signal analysis.

32. Method according to claim 31,
**characterised in that** a signal analysis is used to compare parameters of the adaptive feedback compensation filter (15) with the frequency range in which feedback path simulation takes place.

33. Method according to one of claims 27 to 32,
**characterised in that** the frequency range adaptation is used to match the frequency range of the feedback compensation filter (15) to the frequency range in which feedback path simulation takes place.

34. Method according to one of claims 31 to 33,
**characterised in that** a signal analysis is used to check the input signal (3) for feedback signal components.

35. Method according to one of claims 31 to 34,
**characterised in that** a signal analysis for identifying feedback in the amplified frequency range is used to detect oscillations in the input signal (3) and identified feedback is compensated for with the aid of the frequency range adaptation.

36. Method according to one of claims 27 to 35,
**characterised in that** the feedback compensation filter (15) is adapted by means of an adaptation unit (17).

37. Method according to claim 36,
**characterised in that** coefficients (16) of the feedback compensation filter (15) are set by means of the adaptation unit (17).

38. Method according to claim 36 or 37,
**characterised in that** during adaptation an error signal (19) filtered using a second filter (21) is compared with the signal for simulating the feedback path.

39. Method according to claim 38,
**characterised in that** the signal for simulating the feedback path is filtered using a third filter (23) before the comparison.

40. Method according to claim 39,
**characterised in that** the filter functions of the second and third filter (21, 23) are adapted.

41. Method according to claim 40,
**characterised in that** for the purposes of adaptation the filter functions of the second and/or third filter (21, 23) are selected from a selection of individual filters by means of a changeover switch (49, 51).

42. Method according to claim 40,
**characterised in that** to adapt the second and/or third filter (21, 23) their filter functions are set by means of filter coefficients.

43. Use of the method according to one of claims 27 to 42 in a hearing aid.

## Revendications

1. Compensateur de rétroaction (1, 39, 65, 71) dans un système d'amplification acoustique, destiné à compenser un signal de rétroaction qui, lors d'une amplification d'un signal d'entrée (3), se produit en raison d'un chemin de rétroaction (7) d'un signal de sortie (11) sur le signal d'entrée (3), comprenant un filtre adaptatif de compensation de rétroaction (15) qui, partant du signal de sortie amplifié (11), génère un signal de compensation (8), et comprenant un premier filtre (13) qui limite la gamme de fréquence, dans laquelle le signal de compensation (8) est généré,
**caractérisé en ce que** le premier filtre (13) est adapté dans sa fonction de filtrage pendant le fonctionnement du compensateur de rétroaction (1, 39, 65, 71).

2. Compensateur de rétroaction (1, 39, 65, 71) selon la revendication 1,
**caractérisé en ce que** le premier filtre (13) est constitué de plusieurs filtres individuels dont les fonctions de filtrage déterminent en commun la fonction de filtrage du premier filtre (13).

3. Compensateur de rétroaction (1, 39, 65, 71) selon la revendication 2,
**caractérisé en ce que** pour l'adaptation de la fonction de filtrage, au moins un des filtres individuels peut être sélectionné à partir d'une sélection de filtres individuels ayant différentes fonctions de filtrage.

4. Compensateur de rétroaction (1, 39, 65, 71) selon la revendication 2 ou 3,
**caractérisé en ce que** la fonction cumulée de filtrage de tous les filtres individuels couvre la gamme de fréquence importante pour la rétroaction.

5. Compensateur de rétroaction (1, 39, 65, 71) selon l'une quelconque des revendications 1 à 4,
**caractérisé en ce que** la fonction de filtrage du premier filtre (13) est modifiable au moyen de coefficients.

6. Compensateur de rétroaction (1, 39, 65, 71) selon l'une quelconque des revendications 1 à 5,
**caractérisé en ce que** le signal de sortie amplifié est relié au filtre de compensation de rétroaction (15) par l'intermédiaire du premier filtre (13).

7. Compensateur de rétroaction (1, 39, 65, 71) selon l'une quelconque des revendications 1 à 6,
**caractérisé en ce qu'**une unité de commande (25) est présente en plus pour l'adaptation du premier filtre (13).

8. Compensateur de rétroaction (1, 39, 65, 71) selon la revendication 7,
**caractérisé en ce que** l'unité de commande (25) est reliée à un commutateur (47) pour la sélection des filtres individuels.

9. Compensateur de rétroaction (1, 39, 65, 71) selon la revendication 7 ou 8,
**caractérisé en ce que** l'unité de commande (25) présente des moyens pour régler des coefficients de filtres.

10. Compensateur de rétroaction (1, 39, 65, 71) selon l'une quelconque des revendications 1 à 9,
**caractérisé en ce qu'**une unité d'analyse (25) est présente en plus pour la vérification de la compensation de la rétroaction.

11. Compensateur de rétroaction (1, 39, 65, 71) selon la revendication 10,
**caractérisé en ce que** l'unité d'analyse (25) présente des moyens pour vérifier les paramètres du filtre adaptatif de compensation de rétroaction (15).

12. Compensateur de rétroaction (1, 39, 65, 71) selon la revendication 10,
**caractérisé en ce que** l'unité d'analyse (25) présente des moyens pour comparer le signal d'entrée (3) au signal de sortie (11) au regard de la rétroaction.

13. Compensateur de rétroaction (1, 39, 65, 71) selon l'une quelconque des revendications 10 à 12,
**caractérisé en ce que** l'unité d'analyse (25) comprend un détecteur d'oscillations (67) pour mesurer la rétroaction dans la gamme de fréquence amplifiée.

14. Compensateur de rétroaction (1, 39, 65, 71) selon l'une quelconque des revendications 1 à 13,
**caractérisé en ce que** le chemin de rétroaction (7) est un chemin de rétroaction acoustique.

15. Compensateur de rétroaction (1, 39, 65, 71) selon l'une quelconque des revendications 1 à 14,
**caractérisé en ce que** le chemin de rétroaction (7) est un chemin de rétroaction électromagnétique.

16. Compensateur de rétroaction (1, 39, 65, 71) selon l'une quelconque des revendications 1 à 15,
**caractérisé en ce que** le filtre adaptatif de compensation de rétroaction (15) présente une unité d'adaptation (17).

17. Compensateur de rétroaction (1, 39, 65, 71) selon la revendication 16,
**caractérisé en ce que** l'unité d'adaptation (17) est reliée au signal d'entrée (3) pour l'évaluation de signaux d'erreur.

18. Compensateur de rétroaction (1, 39, 65, 71) selon la revendication 17,
**caractérisé en ce que** la liaison de l'unité d'adaptation (17) au signal d'entrée (3) présente un deuxième filtre (21).

19. Compensateur de rétroaction (1, 39, 65, 71) selon l'une quelconque des revendications 16 à 18,
**caractérisé en ce que** l'unité d'adaptation (17) est reliée à la sortie du premier filtre (13).

20. Compensateur de rétroaction (1, 39, 65, 71) selon la revendication 19,
**caractérisé en ce que** la liaison de l'unité d'adaptation (17) au premier filtre (13) présente un troisième filtre (23).

21. Compensateur de rétroaction (1, 39, 65, 71) selon la revendication 20,
**caractérisé en ce que** la fonction de filtrage du troisième filtre (23) est au moins essentiellement identique à la fonction de filtrage du deuxième filtre (21).

22. Compensateur de rétroaction (1, 39, 65, 71) selon la revendication 18 et selon l'une quelconque des revendications 20 ou 21,
**caractérisé en ce que** le deuxième et le troisième filtres (21, 23) sont des filtres adaptables dans leur fonction de filtrage.

23. Compensateur de rétroaction (1, 39, 65, 71) selon la revendication 22,
**caractérisé en ce que** l'unité de commande (25) présente des moyens pour adapter le deuxième et/ou le troisième filtres (21, 23).

24. Compensateur de rétroaction (1, 39, 65, 71) selon la revendication 23,
**caractérisé en ce que** l'unité de commande (25) est reliée à un commutateur (49, 51) pour la sélection des filtres individuels.

25. Compensateur de rétroaction (1, 39, 65, 71) selon la revendication 23 ou 24,
**caractérisé en ce que** l'unité de commande (25) présente des moyens pour régler les coefficients de filtre.

26. Prothèse auditive comprenant un compensateur de rétroaction (1, 39, 65, 71) selon l'une quelconque des revendications 1 à 25.

27. Procédé pour la compensation d'un signal de rétroaction dans un système acoustique, le signal de rétroaction, lors d'une amplification d'un signal d'entrée (3), se produisant en raison d'un chemin de rétroaction (7) d'un signal de sortie amplifié (11) sur le signal d'entrée (3), et un filtre adaptatif de compensation de rétroaction (15), pour la reproduction du signal de rétroaction, générant un signal de compensation (8) en partant du signal de sortie amplifié (11),
**caractérisé en ce que** la gamme de fréquence, dans laquelle le signal de compensation (8) est généré, est adaptée pendant la compensation.

28. Procédé selon la revendication 27,
**caractérisé en ce que** pour l'adaptation de la gamme de fréquence, il y a une commutation entre plusieurs filtres ou jeux de filtres (41) parallèlement présents.

29. Procédé selon la revendication 27 ou 28,
**caractérisé en ce que** l'adaptation de la gamme de fréquence est réalisée à l'aide d'un premier filtre (13) modifiable dans sa fonction de filtrage.

30. Procédé selon l'une quelconque des revendications 27 à 29,
**caractérisé en ce que** la fonction de filtrage du premier filtre (13) est modifiée au moyen de coefficients.

31. Procédé selon l'une quelconque des revendications 27 à 30,
**caractérisé en ce que** la compensation de rétroaction est vérifiée au moyen d'une analyse de signaux.

32. Procédé selon la revendication 31,
**caractérisé en ce qu'**au moyen d'une analyse de signaux, des paramètres du filtre adaptatif de compensation de rétroaction (15) sont comparés à la gamme de fréquence dans laquelle la reproduction du chemin de rétroaction a lieu.

33. Procédé selon l'une quelconque des revendications 27 à 32,
**caractérisé en ce qu'**au moyen de l'adaptation de la gamme de fréquence, la gamme de fréquence du filtre de compensation de rétroaction (15) est accordée à la gamme de fréquence dans laquelle la reproduction du chemin de rétroaction a lieu.

34. Procédé selon l'une quelconque des revendications 31 à 33,
**caractérisé en ce qu'**au moyen d'une analyse de signaux, le signal d'entrée (3) est vérifié quant à des fractions de signal de rétroaction.

35. Procédé selon l'une quelconque des revendications 31 à 34,
**caractérisé en ce qu'**au moyen d'une analyse de signaux pour identifier la rétroaction dans la gamme de fréquence amplifiée, des oscillations dans le signal d'entrée (3) sont détectées et **en ce que** les rétroactions identifiées sont compensées à l'aide de l'adaptation de la gamme de fréquence.

36. Procédé selon l'une quelconque des revendications 27 à 35,
**caractérisé en ce que** le filtre de compensation de rétroaction (15) est adapté au moyen d'une unité d'adaptation (17).

37. Procédé selon la revendication 36,
**caractérisé en ce que** des coefficients (16) du filtre de compensation de rétroaction (15) sont réglés au moyen de l'unité d'adaptation (17).

38. Procédé selon la revendication 36 ou 37,
**caractérisé en ce que**, pendant l'adaptation, un signal d'erreur (19) filtré à l'aide d'un deuxième filtre (21) est comparé au signal destiné à la reproduction du chemin de rétroaction.

39. Procédé selon la revendication 38,
**caractérisé en ce que** le signal destiné à la reproduction du chemin de rétroaction est filtré avant la comparaison à l'aide d'un troisième filtre (23).

40. Procédé selon la revendication 39,
**caractérisé en ce que** les fonctions de filtrage du deuxième et du troisième filtres (21, 23) sont adaptées.

41. Procédé selon la revendication 40,
**caractérisé en ce que** pour l'adaptation, la fonction de filtrage du deuxième et/ou du troisième filtres (21, 23) est sélectionnée au moyen d'un commutateur (49, 51) à partir d'une sélection de filtres individuels.

42. Procédé selon la revendication 40,
**caractérisé en ce que** pour l'adaptation du deuxième et/ou du troisième filtres (21, 23), leurs fonctions de filtrage sont réglées au moyen de coefficients de filtre.

43. Application du procédé selon l'une quelconque des revendications 27 à 42 dans une prothèse auditive.
